# EUROPÄISCHE PATENTSCHRIFT

(11) **EP 0 923 481 B1**
(45) Veröffentlichungstag und Bekanntmachung des Hinweises auf die Patenterteilung: **11.04.2001**
(21) Anmeldenummer: 98924239.1
(22) Anmeldetag: 29.04.1998
(51) Int. Cl.: B61F 19/04

(54) **SCHIENENFAHRZEUG MIT STOSSVERZEHRELEMENTEINRICHTUNG**
RAIL VEHICLE WITH AN IMPACT ABSORBING DEVICE
VEHICULE SUR RAILS

(30) Priorität: 15.05.1997 DE 19720329
(43) Veröffentlichungstag der Anmeldung: 23.06.1999
(73) Patentinhaber: DaimlerChrysler Rail Systems GmbH, 13627 Berlin (DE)
(72) Erfinder: WERNER, Friedrich, D-88239 Wangen (DE); HUBER, Max, D-86663 Bäumenheim (DE)
(74) Vertreter: Breiter, Achim, Dipl.-Ing. (FH)
(86) Internationale Anmeldenummer: EP9802523
(87) Internationale Veröffentlichungsnummer: WO9851555

(56) Entgegenhaltungen:
- EP-A- 0 655 565
- DE-C- 635 018

## Beschreibung

Die Erfindung betrifft ein Schienenfahrzeug gemäß dem Oberbegriff des ersten Anspruchs.

Bei einem bekannten Schienenfahrzeug dieser Art (DE 3228942 C2)ist am Untergestell eines Wagenkastens eine Halterung festgesetzt, die die zentral in der Wagenkastenlängsmitte verlaufende und zur Stirnseite des Wagenkastens hinweisende Kuppeleinrichtung trägt. Die Halterung trägt außerdem eine Stoßverzehrelementeinrichtung, die oberhalb der Kuppeleinrichtung und unterhalb des Untergestells angeordnet ist. Diese Stoßverzehrelementeinrichtung erstreckt sich ebenfalls in Längsrichtung des Wagenkastens und ragt wie die Kuppeleinrichtung in Längsrichtung des Wagenkastens über dessen Stirnseite hinaus. Die Stoßverzehrelementeinrichtung weist an ihrem freien Ende eine Prallplatte auf, während sie am gegenüberliegenden Ende am Untergestell starr abgestützt ist. Zwischen der Abstützung und der Prallplatte ist in die Druckstangenkonstruktion mindestens ein Stützelement eingefügt, das bei Überschreiten einer vorgegebenen mechanischen Belastung eine bleibende Formänderung erleidet und so insbesondere Stoßkräfte zumindest weitgehend unelastisch abfängt. Die Prallplatte weist dabei eine Vielzahl neben- und übereinander angeordneter pyramidenförmiger Erhebungen auf und dient als Kletterschutz, der verhindert, daß bei einem Zusammenprall die betreffenden Schienenfahrzeuge nicht klettern und gegenseitig seitlich ausweichen.

Der Erfindung liegt die Aufgabe zugrunde, bei einem Schienenfahrzeug gemäß dem Oberbegriff des ersten Anspruchs Maßnahmem zu treffen, durch welche ein Unterfahrschutz erreicht wird.

Die Lösung dieser Aufgabe erfolgt gemäß der Erfindung durch die kennzeichnenden Merkmale des ersten Anspruchs.

Bei einer Ausgestaltung eines Schienenfahrzeugs gemäß der Erfindung wird erreicht, daß auf die Stirnpartie auftreffende Einschläge wie sie beim Rammen von auf die Schienen gefallenen Bäumen, Landfahrzeugen, Großwild und dergleichen auftreten, so eliminiert werden,daß die in Fahrtrichtung dahinterliegende Struktur des Wagenkastens weitgehend unbeschädigt bleibt. Derartige Einschläge liegen in der Regel unterhalb der die Kuppeleinrichtung aufnehmenden Ebene.

Vorzugsweise sind mehrere und insbesondere vier symmetrisch zur senkrechten Mittelebene des Wagenkastens angeordnete einzelne Stoßverzehrelemente vorgesehen, die einzeln, paarweise oder in Gruppen gemeinsam auf einem Träger am Wagenkasten festgesetzt sind. Die Anordnung der Stoßverzehrelemente ist insbesondere paarweise in Längsrichtung zum Fahrzeug so gesetzt, daß die Abstände der Abstützflächen derselben ein etwaiges eingeleitetes Kraftmoment, das die Stoßverzehrelemente des Unterfahrschutzes nach unten wegdrücken könnte, aufnehmen können. Hierzu sind die einzelnen Stoßverzehrelemente in einer waagerechten Ebene nebeneinander angeordnet. Um zusätzlich das auftretende Einschlagmoment in abgestufter Form aufnehmen zu können, ist der oder sind die mittleren Stoßverzehrelemente gegenüber den benachbarten seitlichen Stoßverzehrelementen zum frontseitigen Ende des Wagenkastens hin vorgezogen. Dadurch kommt der mittlere Teil der Stoßverzehrelementeinrichtung in der Regel zuerst in Berührung mit dem Hindernis, so daß ein Auseinanderbrechen desselben eingeleitet wird. Die zur Seite wegbeförderten Teile werden dann von den zurückversetzten Stoßverzehrelementen abgefangen. Eine über einen vorgegebenen Belastungsgrad hinausgehende Belastung verursacht dabei eine bleibende Verformung des betreffenden Stützelements am jeweiligen Stoßverzehrelement, so daß darin bereits ein erheblicher Teil der Aufschlagenergie verzehrt wird und nicht auf den Wagenkasten übertragen wird.

Um die freie Zugänglichkeit der Kuppeleinrichtung nicht zu behindern, können die freien Enden der Stoßverzehrelemente axial gegenüber dem freien Ende der Kupplungseinrichtung zur Wagenkastenmitte hin zurückversetzt sein. Die mittleren Stoßverzehrelemente sind dabei insbesondere gemeinsam am verbindungsseitigen Ende der Schenkel eines U- oder V-förmigen steifen Trägers befestigt, dessen freie Enden entweder gemeinsam mit den äußeren Stoßverzehrelementen am Untergestell festgesetzt sind.Die Enden dieses Trägers können jedoch auch für sich an einer von den Befestigungsstellen der äußeren Stoßverzehrelemente insbesondere in Wagenlängsrichtung versetzten Stelle des Wagenkastens festgesetzt sein, um eine Verteilung der auftretenden Stoßkräfte auf das Untergestell des Wagenkastens zu erzielen.Gleichzeitig wird erreicht, daß beim Auftreffen von Stoßkräften, die eine von der Längsachse abweichende Kraftkomponente aufweisen, ein Abknicken der Anordnung insbesondere nach unten vermieden wird.

Um das Auseinanderbrechen eines Hindernisses zu unterstützen, können die mittleren Stoßverzehrelemente eng nebeneinander angeordnet werden, um den ersten Krafteinleitungspunkt auf ein Hindernis auf dessen mittleren Bereich zu richten. Der Abstand zu den seitlich davon angeordneten Stoßverzehrelementen kann dabei größer und so bemessen sein, da ein ausreichender Schutz und eine Räumwirkung für das nachfolgende Laufwerk erzielt wird. Eine Stoßverzehrelementeinrichtung dieser Art ist demnach für den Kopfbereich eines schnellfahrenden Schienenfahrzeugs besonders vorteilhaft. Dabei ist es auch zweckmäßig, die stirnseitige Frontwandung des Wagenkastens in dem die Stoßverzehrelemente aufnehmenden Bereich vor die Stoßverzehrelemente zu führen und sie dabei nach Art einer Hüllkurve V-förmig auszuformen. Die Stoßverzehrelemente sind dadurch für den normalen Betrieb windschlüpfrig verkleidet und verursachen keine Fahrgeräusche. Die bleibend verformbaren Stützelemente bestehen dabei insbesondere aus rohrförmigen Hülsen, die aus glasfaserverstärktem Kunststoffoder aus Metall oder kombiniert hergestellt sind und sich annähernd über die gesamte Länge des jeweiligen Stoßverzehrelements erstrecken.

Die Erfindung ist nachfolgend anhand der Prinzipskizzen von Ausführungsbeispielen näher erläutert.

Es zeigen:
- Figur 1:: die Kopfpartie eines Hochgeschwindkeitsschienenfahrzeuges mit einer Stoßverzehrelementeinrichtung in einem perspektivischen Längsschnitt,
- Figur 2:: eine Draufsicht auf ein Schienenfahrzeug mit einer geänderten Stoßverzehrelementeinrichtung und
- Figur 3:: eine Frontansicht auf eine Stoßverzehrelementeinrichtung nachFigur 1 oder 2.

Der Kopfteil eines Wagenkastens 1 eines Hochgeschwindigkeits-Schienenfahrzeuges weist einen Fensterausschnitt 2 im Bereich eines Führerstandes auf und läuft stirnseitig in einer aerodynamisch gestalteten, im Querschnitt V- oder U-förmig nach Art einer Flugzeugnase ausgeformten Stirnwand 3 vor dem Fenster 2 des Führerstandes aus. Zentral in der Wagenkastenlängsmitte befindet sich im Bereich der Stirnwand 3 eine Kuppeleinrichtung 4, die eine mechanische Kupplung mit anderen Wagenkästen oder Zugeinrichtungen nach Abnahme oder seitlichem Wegschwenken einer Frontpartie 5 der Stirnwand 3 zugänglich ist. Oberhalb der Kuppeleinrichtung 4 befindet sich auf einer Quertraverse 6 vor dem Führerstand eine Stoßverzehrelementeinrichtung 7, díe im Unglücksfall Stoßkräfte vom Führerstand fernhält. In einer auch die Kuppeleinrichtung 4 aufnehmenden Ebene befinden sich beidseitig der Kuppeleinrichtung 4 im Bereich der bei Schienenfahrzeugen üblichen Pufferanordnung weitere Stoßverzehrelementeinrichtungen 8, die in Höhe der Kuppeleinrichtung 4 auftretende Stoßkräfte auffängt.

Damit auf den Schienen oder zwischen denselben liegende Hindernisse zu keiner Beschädigung betriebswichtiger Teile des Wagenkastens oder des denselben tragenden Fahrwerkes führen, sind in einer Ebene unterhalb der Kuppeleinrichtung 4 mehrere parallel zueinanderstehende einzelne Stoßverzehrelemente 9 bzw. 10 vorgesehen, die symmetrisch zur senkrechten Mittelebene des Wagenkastens 1 angeordnet sind. Dabei sind die Stoßverzehrelementeinrichtungen 7,8,9,10 jeweils in spiegelbildlicher Anordnung auch in der in Figur 1 nicht dargestellten zweiten Hälfte des Wagenkastens 1 vorgesehen. Die Stoßverzehrelementeinrichtungen 7,8,9,10 bestehen dabei vorzugsweise aus rohrförmig gestalteten, mit Glas-, Kohle- oder dergleichen Fasern, verstärkten Kunststoffhülsen und erstrecken sich im wesentlichen über die gesamte axiale Länge der Stoßverzehrelementeinrichtungen.

Die als Unterfahrschutz vorgesehenen vier einzelnen Stoßverzehrelemente 9,10 sind in einer waagerechten Ebene nebeneinander angeordnet. Dabei weisen die beiden der Wagenkasten-Längsmitte benachbarten Stoßverzehrelemente 9 einen kleineren gegenseitigen axialen Abstand auf, als er zwischen einem dieser mittleren Stoßverzehrelemente 9 und dem benachbarten äußeren Stoßverzehrelement 10 gegeben ist. Die freien stirnseitigen Enden der mittleren Stoßverzehrelemente 9 liegen dabei axial vor den freien Enden der äußeren Stoßverzehrelemente 10. An den mittleren, in Fahrtrichtung vorstehenden Stoßverzehrelementen 9 werden dadurch über den befahrenen Schienen querliegende Bäume und dergleichen Hindernisse zunächst gebrochen und anschließend nach dem Knicken durch die axial zurückgesetzten äußeren Stoßverzehrelemente vom Gleiskörper weg nach außen aus dem Bewegungsbereich des Wagenkastens 1 bzw.Fahrwerks herausgeschleudert. Treten dabei Kräfte auf, die ein bestimmtes Maß überschreiten, verformen sich die Stoßverzehrelemente unter Aufnahme von mechanischer Energie bleibend, so daß die auf den Wagenkasten übertragenen Stoßkräfte entsprechend vermindert werden.

Die einzelnen, im wesentlichen zylindrisch ausgebildeten, Stoßverzehreiemente 9,10 sitzen gemäß Figur 1 an einem gemeinsamen Träger 11, der nach Art eines liegenden U oder V ausgebildet ist, wobei die beiden benachbart zur Längsmitte des Wagenkastens 1 angeordneten Stoßverzehrelemente 9 am in Fahrtrichtung nach vorn weisenden verbindungsseitigen Ende 11.1 der geneigt zueinander stehenden Schenkel 11.2 des Trägers befestigt sind. Die äußeren Stoßverzehrelemente 10 sitzen dagegen auf quer zur Wagenkastenlängsachse gegenüber den Schenkeln 11.2 abgeknickten Endabschnitten des Trägers 11. Die Stoßverzehrelementeinrichtung bildet so eine Baueinheit, die für sich am Wagenkasten oder dessen Untergestell festgesetzt werden kann.

Gemäß der Ausführungsform nach Figur 2 sitzen bei sonst gleicher Ausbildung die mittleren Stoßverzehrelemente 9 auf einem eigenen V- bzw.U-förmigen Teilträger 11.3, während die äußeren Stoßverzehrelemente 10 auf einem eigenständigen Teilträger 11.4 festgesetzt sind. Die den Stoßverzehrelementen 9 abgewandten freien Enden 11.5 des Teilträgers 11.3 sind dabei in einer Querebene des Wagenkastens 1 festgesetzt, die tiefer zur Wagenkastenmitte hin versetzt ist, als die Querebene, in welcher der Teilträger 11.4 für die äußeren Stoßverzehrelemente 10 am Wagenkasten 1 bzw. dessen Untergestell oder einem geeigneten Halter daran festgesetzt ist.

Durch die Ausbildung der Träger 11 mit den Stoßverzehrelementen 9,10 gemäß den Fig. 2 oder 3 wird ein ggf. eingeleitetes Moment, das diese Unterfahrschutzeinrichtung nach unten wegdrücken könnte, sicher aufgenommen.

Figur 3 zeigt eine Frontansicht auf die Anordnung der einzelnen Stoßverzehrelemente 9 und 10 in einer horizontalen Ebene nebeneinander am Träger 11. Dabei sind zur Verbesserung der Krafteinleitung im Kollisionsfall auf die freien Enden der Stoßverzehrelemente 7,8,9,10 jeweils platte Prallplatten 12 aufgesetzt.

Aus Figur 1 ist im übrigen auch zu ersehen, daß die dem Unterfahrschutz dienenden Stoßverzehrelemente 9,10 unterhalb der nach Art einer Nase ausgewölbten Stirnwand 3 des Wagenkastens sitzen und dabei von einer stromlinienförmig gestalteten, V-förmigen Schürze verkleidet sind, die der pfeilförmigen Anordnung der Stoßverzehrelemente 9,10 folgend nach Art einer Hüllkurve V-förmig ausgeformt ist. Dabei kann die in Fahrtrichtung nach vorn weisende Spitze der Hüllkurve als Schneide ausgebildet sein, die weniger widerstandsfähige Körper ohne Beanspruchung der Stoßverzehrelemente trennt und aus dem Fahrraum des Schienenfahrzeugs nach außen befördert.

## Patentansprüche

1. Schienenfahrzeug mit einem Wagenkasten, an dem stirnseitig zentral eine Kuppeleinrichtung und wenigstens eine zum stirnseitigen Ende des Wagenkastens weisende Stoßverzehrelementeinrichtung festgesetzt ist, die mindestens ein bleibend verformbares Stützelement aufweist, dadurch gekennzeichnet, daß mehrere parallel zueinander stehende, symmetrisch zur senkrechten Mittelebene des Wagenkastens (1) angeordnete einzelne Stoßverzehrelemente (9,10) unterhalb einer die Kuppeleinrichtung (4) aufnehmenden waagrechten Ebene vorgesehen sind.

2. Schienenfahrzeug nach Anspruch 1, dadurch gekennzeichnet, daß vier einzelne Stoßverzehrelemente (9,10) in einer waagrechten Ebene nebeneinander angeordnet sind.

3. Schienenfahrzeug nach Anspruch 1 oder 2, dadurch gekennzeichnet, daß zwei der Wagenkasten-Längsmitte benachbarte Stoßverzehrelemente (9) einen jeweils zur seitlichen Wagenkastenwandung versetzt angeordneten Stoßverzehrelement (10) zum frontseitigen Ende des Wagenkasten (1) hin axial überragen.

4. Schienenfahrzeug nach Anspruch 1 oder einem der folgenden, dadurch gekennzeichnet, daß die freien Enden der Stoßverzehrelemente (9,10) axial gegenüber dem freien Ende der Kuppeleinrichtung (4) zur Wagenkastenlängsmittemitte hin zurückversetzt sind.

5. Schienenfahrzeug nach Anspruch 1 oder einem der folgenden, dadurch gekennzeichnet, daß die Stoßverzehrelemente (9,10) an ihrer freien Stirnseite plane formsteife Prallplatten (12) tragen.

6. Schienenfahrzeug nach Anspruch 5, dadurch gekennzeichnet, daß die Prallplatten (12) die Querschnittsfläche der Stützelemente (9,10) radial überragen.

7. Schienenfahrzeug nach Anspruch 1 oder einem der folgenden,dadurch gekennzeichnet, daß zwei benachbart zur Längsmitte des Wagenkastens (1) angeordnete Stoßverzehrelement (9) gemeinsam am verbindungsseitigen Ende (11.1) der Schenkel (11.2) eines U- oder V-förmigen steifen Trägers (11) befestigt sind, dessen freie Enden der Schenkel am Wagenkasten (1) festgesetzt sind.

8. Schienenfahrzeug nach Anspruch 1 oder einem der folgenden, dadurch gekennzeichnet, daß die mittleren Stoßverzehrelemente (9) tiefer zur Längsmitte des Wagenkastens (1) hin am Untergestell abgestützt sind, als die zugeordneten benachbarten äußeren Stoßverzehrelemente (10).

9. Schienenfahrzeug nach wenigstens einem der Ansprüche 1 bis 7, dadurch gekennzeichnet, daß die einzelnen Stoßverzehrelemente (9,10) an einem gemeinsamen Träger (11) am Untergestell abgestützt sind.

10. Schienenfahrzeug nach Anspruch 1 oder einem der folgenden, dadurch gekennzeichnet, daß der horizontale Achsabstand zwischen den mittleren Stoßverzehrelementen (9) kleiner als zwischen einem der mittleren und dem benachbarten äußeren Stoßverzehrelement (10) ist.

11. Schienenfahrzeug nach Anspruch 1 oder einem der folgenden, dadurch gekennzeichnet, daß die Frontwandung (3) des Wagenkastens (1) in dem die Stoßverzehrelemente (9,10) aufnehmenden ebenen Bereich nach Art einer Hüllkurve V-förmig entsprechend den freien Endpunkten der Stoßverzehrelemente (9,10) ausgeformt ist.

12. Schienenfahrzeug nach Anspruch 1 oder einem der folgenden, dadurch gekennzeichnet, daß die Stützelemente der Stoßverzehrelemente (9,10) rohrförmige Hülsen aus glasfaserverstärktem Kunststoff sind.

13. Schienenfahrzeug nach Anspruch 1 oder einem der folgenden, dadurch gekennzeichnet, daß in einer waagerechten Ebene oberhalb der Kuppeleinrichtung (4)mehrere parallelzueinander in Wagenkastenlängsrichtung stehende Stoßverzehrelemente (7) angeordnet sind.

14. Schienenfahrzeug nach Anspruch 1 oder einem der folgenden, dadurch gekennzeichnet, daß jeweils 2 benachbarte Stoßverzehrelemente (7) stirnseitig eine gemeinsame Prallplatte (12) aufweisen.

15. Schienenfahrzeug nach Anspruch 1 oder einem der folgenden, dadurch gekennzeichnet, daß in einer waagrechten Ebene seitlich neben der Kuppeleinrichtung (4) wenigstens je ein Stoßverzehrelement (8) angeordnet ist.

## Claims

1. Rail vehicle with a vehicle body, to the end of which are centrally attached a coupling device and one or more shock absorber element units facing towards the end face of the vehicle body and having one or more permanently deformable support elements, characterized in that several separate shock absorber elements (9,10) are provided, arranged parallel to one another and symmetrical to the vertical centre plane of the vehicle body (1), below a horizontal plane accommodating the coupling device (4).

2. Rail vehicle according to claim 1, characterized in that four individual shock absorber elements (9,10) are arranged next to one another in a horizontal plane.

3. Rail vehicle according to claim 1 or 2, characterized in that two of the shock absorber elements (9) adjacent to the vehicle body longitudinal centre extend axially towards the front end of the vehicle body (1) beyond a shock absorber element (10) mounted in each case offset towards the vehicle body side wall.

4. Rail vehicle according to claim 1 or any of the following, characterized in that the free ends of the shock absorber elements (9,10) are axially set back towards the vehicle body longitudinal centre relative to the free end of the coupling device (4).

5. Rail vehicle according to claim 1 or any of the following, characterized in that the shock absorber elements (9, 10) have flat, dimensionally stable baffle plates (12) on their free end faces.

6. Rail vehicle according to claim 5, characterized in that the baffle plates (12) extend radially beyond the cross-sectional surface of the support elements (9, 10).

7. Rail vehicle according to claim 1 or any of the following, characterized in that two shock absorber elements (9) mounted adjacent to the longitudinal centre of the vehicle body (1) are fastened together to the connection-side end (11.1) of the limb (11.2) of a U- or V-shaped rigid support (11), the free limb ends of which are fixed to the vehicle body (1).

8. Rail vehicle according to claim 1 or any of the following, characterized in that the central shock absorber elements (9) are supported on the underframe at a point more towards the longitudinal centre of the vehicle body (1) than the associated adjacent outer shock absorber elements (10).

9. Rail vehicle according to one or more of claims 1 to 7, characterized in that the individual shock absorber elements (9, 10) are supported on a common support (11) on the underframe.

10. Rail vehicle according to claim 1 or any of the following, characterized in that the horizontal centre distance between the central shock absorber elements (9) is less than that between one of the central shock absorber elements and the adjacent outer shock absorber element (10).

11. Rail vehicle according to claim 1 or any of the following, characterized in that the front wall (3) of the vehicle body (1) containing the flat area holding the shock absorber elements (9,10) is V-shaped in the manner of a generating curve, corresponding to the free end points of the shock absorber elements (9, 10).

12. Rail vehicle according to claim 1 or any of the following, characterized in that the support elements of the shock absorber elements (9, 10) are tubular sleeves of glass-fibre-reinforced plastic.

13. Rail vehicle according to claim 1 or any of the following, characterized in that several shock absorber elements (7) arranged parallel to one another in the direction of the vehicle body axis are mounted on a horizontal plane above the coupling device (4).

14. Rail vehicle according to claim 1 or any of the following, characterized in that every 2 adjacent shock absorber elements (7) have a common baffle plate (12) at their end faces.

15. Rail vehicle according to claim 1 or any of the following, characterized in that at least one shock absorber element (8) is mounted on a horizontal plane alongside the coupling device (4).

## Revendications

1. Véhicule ferroviaire comportant une caisse de voiture, à laquelle sont fixés, côté about et en position centrale, un dispositif d'attelage et au moins un dispositif comportant des éléments absorbeurs de chocs, dirigés vers l'extrémité d'about de la caisse, ce dernier élément comportant au moins un élément de soutènement, pouvant subir une déformation permanente, caractérisé en ce que plusieurs éléments absorbeurs de chocs (9, 10) individuels, disposés parallèlement les uns aux autres, disposés symétriquement par rapport au plan central vertical de la caisse (1), sont prévus en dessous d'un plan horizontal dans lequel se trouve le dispositif d'attelage (4).

2. Véhicule ferroviaire selon la revendication 1, caractérisé en ce que quatre éléments absorbeurs de chocs (9,10) individuels sont disposés les uns a côté des autres dans un plan horizontal,

3. Véhicule ferroviaire selon la revendication 1 ou 2, caractérisé en ce que deux des éléments absorbeurs de chocs (9), voisins de l'axe longitudinal central de la caisse, dépassent axialement chacun un élément absorbeur de chocs (10), disposé d'une manière décalée par rapport à la paroi de face de la caisse, vers l'extrémité frontale de la caisse (1).

4. Véhicule ferroviaire selon la revendication 1 ou l'une des suivantes, caractérisé en ce que les extrémités libres des éléments absorbeurs de chocs (9,10) sont décalés axialement vers l'arrière, vers l'axe longitudinal central de la caisse, par rapport à l'extrémité libre du dispositif d'attelage (4).

5. Véhicule ferroviaire selon la revendication 1 ou l'une des suivantes, caractérisé en ce que les éléments absorbeurs de chocs (9, 10) portent sur leur face frontale libre des chicanes planes indéformables (12).

6. Véhicule ferroviaire selon la revendication 5, caractérisé en ce que les chicanes (12) dépassent radialement de la surface en coupe transversale des éléments de soutènement (9,10).

7. Véhicule ferroviaire selon la revendication 1 ou l'une des suivantes, caractérisé en ce que deux éléments absorbeurs de chocs (9), disposés au voisinage de l'axe longitudinal central de la caisse (1), sont fixés ensemble à l'extrémité côté assemblage (11.1) des branches (11.2) d'une poutre rigide (11) en U ou en V, dont les extrémités libres des branches sont assujetties à la caisse (1).

8. Véhicule ferroviaire selon la revendication 1 ou l'une des suivantes, caractérisé en ce que les éléments absorbeurs de chocs (9) centraux s'appuient contre le châssis en un point qui, par rapport à l'axe longitudinal central de la caisse (1), est plus bas que celui correspondant aux éléments absorbeurs de chocs extérieurs (10), qui leur sont voisins et leur sont affectés.

9. Véhicule ferroviaire selon au moins l'une des revendications 1à 7, caractérisé en ce que les différents éléments absorbeurs de chocs (9,10) s'appuient contre le châssis contre une poutre commune (11).

10. Véhicule ferroviaire selon la revendication 1 ou l'une des suivantes, caractérisé en ce que l'entr'axe horizontal entre les éléments absorbeura de chocs centraux (9) est inférieur à l'entr'axe entre l'un des éléments absorbeurs de chocs centraux et l'élément absorbeur de chocs extérieur (10) qui leur est voisin.

11. Véhicule ferroviaire selon la revendication 1 ou l'une des suivantes, caractérisé en ce que la paroi frontale (3) de la caisse (1), dans la zone plane dans laquelle se trouvent les éléments absorbeurs de chocs (9, 10), a reçu une forme à la manière d'une courbe enveloppe en V, correspondant aux extrémités libres des éléments absorbeurs de chocs (9,10).

12. Véhicule ferroviaire selon la revendication 1 ou l'une des suivanbes, caractérisé en ce que les éléments de soutènement des éléments absorbeurs de chocs (9,10) sont des manchons tubulaires en un matériau plastique renforcé par des fibres de verre.

13. Véhicule ferroviaire selon la revendication 1 ou l'une des suivantes, caractérisé en ce que plusieurs éléments absorbeurs de chocs (7), parallèles les uns aux autres dans la direction longitudinale de la caisse, sont disposés dans un plan horizontal au dessus du dispositif d'attelage (4).

14. Véhicule ferroviaire selon la revendication 1 ou l'une des suivantes, caractérisé en ce que chaque groupe de deux éléments absorbeurs de chocs (7) voisins comportent côté frontal une chicane commune (12).

15. Véhicule ferroviaire selon la revendication 1 ou l'une des suivantes, caractérisé en ce qu'au moins un élément absorbeur de chocs (8) est disposé, dans un plan horizontal, latéralement à côté du dispositif d'attelage (4).
